# EUROPÄISCHE PATENTSCHRIFT

(11) **EP 3 697 951 B1**
(45) Veröffentlichungstag und Bekanntmachung des Hinweises auf die Patenterteilung: **20.12.2023**
(21) Anmeldenummer: 17784637.5
(22) Anmeldetag: 16.10.2017
(51) Int. Cl.: D02G 1/04, D02G 1/16, B65H 57/00, B65H 57/06, B65H 57/16, B65H 57/26

(54) **FADENFÜHREINRICHTUNG**
THREAD GUIDING DEVICE
DISPOSITIF GUIDE-FIL

(43) Veröffentlichungstag der Anmeldung: 26.08.2020
(73) Patentinhaber: Heberlein AG, 9630 Wattwil (CH)
(72) Erfinder: BRUNNER, Andreas, 9514 Wuppenau (CH)
(74) Vertreter: Hepp Wenger Ryffel AG
(86) Internationale Anmeldenummer: PCT/EP2017/076346
(87) Internationale Veröffentlichungsnummer: WO 2019/076431

(56) Entgegenhaltungen:
- EP-A1- 2 151 409
- EP-A2- 2 065 495
- WO-A1-2006/002562
- AT-B- 171 045
- DE-A1- 2 245 215
- DE-A1- 4 115 368
- DE-A1- 19 924 736
- DE-A1-102008 008 516
- DE-A1-102014 007 454
- DE-A1-102014 015 768
- DE-B- 2 124 486
- DE-U1- 20 010 219
- GB-A- 269 717
- JP-A- H06 108 303
- JP-A- 2007 265 748

## Beschreibung

Die vorliegende Erfindung betrifft eine Fadenführeinrichtung zum Führen von Fäden.

Fadenführeinrichtungen werden insbesondere in der Textilproduktion beim Herstellen oder Behandeln von Fäden für die entsprechende Textilproduktion gebraucht. Beispielsweise sind Fadenführeinrichtungen vor oder nachgeordnet zu einer Garnbearbeitungsdüse, wie beispielsweise einer Texturierdüse, angeordnet. Aus der WO 2006/002562 A1 ist beispielsweise eine Vorrichtung für das Behandeln von Filamentgarn sowie Knoten-, migriertem und falschgedralltem Garn bekannt geworden. Diese Vorrichtung weist eine Garnbehandlungsdüse auf. In Fadenlaufrichtung vor der Düse ist eine Fadenführeinrichtung angeordnet. Ebenfalls in Fadenlaufrichtung nach der Düse ist eine zweite Fadenführeinrichtung angeordnet. Der Fadenführer ist als einstückiges keramisches Element ausgebildet. Der Fadenführer ist dazu eingerichtet, mehrere Fäden parallel zu führen.

Je nach Belegung oder Beaufschlagung der Vorrichtung aus der WO 2006/002562 wird der Fadenführer jedoch ungleichmässig beansprucht und damit ebenso ungleichmässig abgenutzt. Zudem muss die Fadenführeinrichtung vollständig ausgetauscht werden, wenn eine der mehreren parallel angeordneten Fadenführungen beschädigt ist.

JP2007265748A, DE102014007454A, DE19924736A, WO2006/002562A, EP2151409A, GB269717A, DE20010219U, DE2124486B, DE2245215A, DE102008008516A, EP2065495A, AT171045B, DE4115368A, DE102014015768A und JPH06108303A repräsentieren den Stand der Technik auf dem Gebiet der Fadenführung.

Es ist daher Aufgabe der Erfindung, Nachteile des Standes der Technik zu beheben. Insbesondere soll ein Fadenführer bereitgestellt werden, welcher einfach in der Herstellung, günstig in Betrieb und einfach zu warten ist.

Diese Aufgabe wird durch die in den unabhängigen Patentansprüchen definierten Vorrichtungen gelöst. Weitere vorteilhafte Ausführungsformen ergeben sich aus den abhängigen Patentansprüchen.

Eine erfindungsgemässe Fadenführeinrichtung zum Führen von Fäden umfasst ein Basiselement und mindestens ein Deckelement und zumindest einen Fadenführer. Der zumindest eine Fadenführer ist in einer Ausnehmung des Basiselementes angeordnet. Der zumindest eine Fadenführer ist mit dem Deckelement am Basiselement lösbar gehalten. Die Erfindung wird exemplarisch anhand eines Fadenführers für Fäden erläutert. Unter dem Begriff Faden werden vorliegend jede Art von Garnen, Filamenten oder Filamentbündeln verstanden.

Der Begriff gehalten umfasst auch eine Anordnung, bei der der Fadenführer lose gehalten und nur gegen Verlust gesichert ist. Ebenso wird unter gehalten ein festes Halten verstanden, bei dem der Fadenführer beispielsweise vorgespannt fixiert ist.

Der Fadenführer der Fadenführeinrichtung kann damit einfach ausgetauscht werden. Dazu muss lediglich das Deckelement entfernt bzw. geöffnet werden.

Der Fadenführer weist vorzugsweise quer zur bestimmungsgemässen Fadenbewegungsrichtung eine Öffnung zum Einlegen des Fadens auf.

Beispielhaft in der einfachsten Form ist der Fadenführer als Öse mit einem Schlitz ausgebildet. Das heisst, der Fadenführer weist quer zur Achse der Fadenbewegungsrichtung keine geschlossene Kontur auf.

Dies ermöglicht ein einfaches Einlegen des Fadens in den Fadenführer.

Die Ausnehmung im Basiselement kann quer zur bestimmungsgemässen Fadenbewegungsrichtung eine Öffnung zum Einschieben des Fadenführers aufweisen. Dadurch wird ein einfaches Einsetzen und Entfernen des Fadenführers in die Fadenführeinrichtung, insbesondere in das Basiselement, ermöglicht.

Das Basiselement kann zwei oder mehr Ausnehmungen aufweisen. Dabei ist bevorzugt jeder Ausnehmung ein Fadenführer zugeordnet. Dadurch wird ein paralleles Führen von mehreren Fäden ermöglicht. Da jedem Faden ein separater Fadenführer zugeordnet ist, welcher austauschbar ist, kann die Abnutzung oder Beschädigung eines einzelnen Fadenführers der Fadenführeinrichtung unabhängig von den übrigen Fadenführer kompensiert werden. Das heisst, ein Austausch jedes einzelnen Fadenführers ist möglich, ohne dass die gesamte Fadenführeinrichtung ausgetauscht werden muss. Es ist aber auch denkbar, mehrere Fadenführer in Gruppen zusammenzufassen. Indem mehrere Fadenführer in Gruppen zusammengefasst werden, können die Herstellkosten gesenkt und die Handhabung vereinfacht werden. Typischerweise können Fadenführer in Vierergruppen zusammengefasst werden. Andere Gruppengrössen wie Zweier-, Dreiere oder auch grössere Gruppen sind denkbar.

Das Deckelement weist zumindest einen Vorsprung zum Verhindern einer Bewegung des Fadenführers entgegen einer Einschubrichtung auf. Vorzugsweise ist der Vorsprung in Kontakt mit einer Fläche des Fadenführers bringbar. Dies ermöglicht eine einfache Gestaltung des Deckelementes für ein einfaches Sichern des Fadenführers gegen Verlust.

Das Deckelement der Fadenführeinrichtung kann zumindest einen Steg mit einem freien Ende aufweisen. Der Steg ist zwischen je zwei benachbarten Ausnehmungen des Basiselementes angeordnet oder anordenbar. Dies ermöglicht es, einen Steg zwei Fadenführern zuzuordnen.

Vorzugsweise ist der Vorsprung am freien Ende des Steges ausgebildet. Somit können mit einem Vorsprung zwei Fadenführer in der Fadenführeinrichtung gehalten werden.

In einer bevorzugten Ausführungsform ist der Steg federnd ausgebildet. Dies ermöglicht einerseits das vorgespannte Halten der Fadenführer in der Fadenführeinrichtung und insbesondere im Basiselement. Andererseits kann durch Überwinden der Federkraft das Deckelement beispielsweise soweit ausgelenkt werden, dass ein Einsetzen oder eine Entnahme des Fadenführers aus dem Basiselement ermöglicht ist, insbesondere ohne Entfernen des Deckelementes.

Die Entnahme und das Einfügen des Fadenführers in die Fadenführeinrichtung und insbesondere in das Basiselement ist damit erleichtert.

Der zumindest ein Vorsprung im Deckelement kann durch einen Hinterschnitt oder eine Vertiefung, insbesondere eine Einfräsung, ausgebildet sein. Die Fertigung des Deckelementes ist damit vereinfacht.

Vorzugsweise weist das Basiselement Durchführungen auf, wobei vorzugsweise das Deckelement und das Basiselement zumindest in Bezug auf die Ausnehmungen und Durchführungen eine im Wesentlichen geometrisch ähnliche Kontur aufweisen.

Wenn die Durchführungen im Basiselement z.B. im Wesentlichen U-förmig ausgebildet sind, sind die Ausnehmungen im Deckelement ebenfalls im Wesentlichen U-förmig ausgebildet.

Dies gewährleistet eine hohe Passgenauigkeit und verhindert, dass Teile des Deckelementes oder des Basiselementes sich in den Pfad, in welchem der Faden läuft, erstrecken. Insbesondere kann das Deckelelement so ausgebildet sein, dass die Fadenführerelemente gegen Stösse geschützt werden. Stösse können beispielsweise beim Einlegen der Fäden mit einer Anlegepistole geschehen. Indem das Deckelelement Aussparungen aufweist, die im Wesentlichen ähnlich sind wie die Aussparungen des Fadenführerelements, wird das Fadenführerelement im Wesentlichen abgedeckt und dadurch geschützt.

Das Deckelement kann einen gemeinsamen Vorsprung für zwei Fadenführer aufweisen. Wie vorliegend dargelegt, ermöglicht dies das Halten von zwei Fadenführern mit nur einem Vorsprung.

Das Deckelement kann mit dem Basiselement verschraubt oder verschraubbar sein. Ein einfacher Austausch und eine Demontage des Deckelementes ist damit ermöglicht. Dies ermöglicht somit ebenfalls ein einfaches Austauschen der Fadenführer.

Das Deckelement kann mit dem Basiselement gelenkig und insbesondere verschwenkbar verbunden sein. Zum Fixieren des Deckelementes kann dazu beispielsweise ein Schnellverschluss vorgesehen sein. Als Schnellverschluss ist beispielswiese ein Bajonett- oder ein Kniehebelverschluss denkbar.

Die gelenkige Verbindung kann als Drehachse ausgebildet sein Beispielsweise kann die Drehachse parallel zur Fadenbewegungsrichtung angeordnet sein, so dass das Deckelement quer zur Fadenbewegungsrichtung im gattungsgemässen Gebrauch nach oben geklappt werden kann. Dabei kann ein Schnellverschluss am Deckelement gegenüber der gelenkigen Verbindung angeordnet sein.

Es ist aber ebenso vorstellbar, dass die gelenkige Verbindung quer zur Fadenbewegungsrichtung angeordnet ist und das Deckelement in Fadenbewegungsrichtung vom Basiselement wegklappbar ist. Das heisst, im gattungsgemässen Gebrauch ist das Deckelement in Fadenbewegungsrichtung weg- und anschliessend nach unten klappbar.

Dies ermöglicht ein einfaches Handling des Deckelementes. Es ist ebenso zuverlässig gegen Verlust gesichert. Zusätzliche Schrauben zum Befestigen des Deckelementes sind nicht nötig. Das Risiko eines Verlustes von separaten Teilen ist damit zuverlässig vermindert.

Der Fadenführer kann einen Querschnitt zum Eingriff in das Basiselement aufweisen, der derart ausgebildet ist, dass der Fadenführer in bestimmungsgemässen Gebrauch das Basiselement mindestens teilweise beidseitig umgreift. Der Querschnitt zum Kontakt mit dem Basiselement kann dabei insbesondere zum Bilden einer im Wesentlichen rechtwinkligen Nut-Nockenverbindung ausgebildet sein.

Beispielsweise weist der Querschnitt, der zum Eingriff mit dem Basiselement vorgesehen ist, im Wesentlichen ein U-Profil auf. Das U-Profil kann entlang der Verbindung aber auch unterbrochen sein. In Fadenbewegungsrichtung eingangsseitig und ausgangsseitig des Fadenführers können sich daher einzelne Nocken oder Vorsprünge befinden, die beispielsweise umlaufend des Fadenführers alternierend oder aber auch gleichmässig angeordnet sein können.

Dies ermöglicht ein einfaches Einschieben und Entfernen des Fadenführers in das Basiselement.

Der Fadenführer kann aus einem keramischen Material gefertigt sein. Dies vergrössert die Lebensdauer des Fadenführers. Gemäss einer weiteren bevorzugten Ausführungsform kann das Basiselement mit Entlüftungsaussparungen versehen werden. Die abströmende Luft kann so unter dem Fadenführer abgeführt werden und stört den Faden weniger. Mit einer ruhigeren Fadenführung kann eine bessere Luftverwirbelung erreicht werden.

Anhand der folgenden Figuren wird die Erfindung beispielhaft erklärt. Es zeigen schematisch:
- Figur 1:: Eine Explosionszeichnung einer erfindungsgemässen Fadenführeinrichtung,
- Figur 2:: eine erste Ausführungsform eines erfindungsgemässen Fadenführers,
- Figur 3:: eine zweite Ausführungsform eines erfindungsgemässen Fadenführers,
- Figur 4:: eine vergrösserte Darstellung auf einzelne Fadenführer und Stege aus der Fadenführeinrichtung aus Figur 1,
- Figur 5:: Draufsicht auf eine Fadenführanordnung, inklusiv Schnittzeichnungen,
- Figur 6:: schematische Draufsicht auf den Fadenführer aus Figur 2,
- Figur 7:: schematische Draufsicht auf den Fadenführer aus Figur 3,
- Figur 8:: eine Explosionszeichnung einer alternativen Ausführungsform einer erfindungsgemässen Fadenführeinrichtung,
- Figur 9:: eine Explosionszeichnung einer alternativen Variante einer erfindungsgemässen Fadenführeinrichtung,
- Figur 10a, 10b:: perspektivische Darstellungen der Ausführungsform einer Gruppe von Fadenführern aus Fig. 9.

Die Figur 1 zeigt eine Fadenführeinrichtung 100 in einer Explosionsdarstellung. Die Fadenführeinrichtung 100 weist ein Basiselement 1 und ein Deckelement 2 auf. In bestimmungsgemässen Gebrauch ist das Basiselement 1 und das Deckelement 2 über Schrauben 13 miteinander verbunden, welche in Schraubenlöcher 13' eingreifen. Schrauben 14 sind zur Befestigung des Fadenführers an einem, zur Befestigung der Fadenführeinrichtung 100 geeignetem, Gegenstück (nicht gezeigt) vorgesehen.

Im Basiselement 1 sind mehrere Ausnehmungen 11 angeordnet, zur besseren Übersicht ist jedoch jeweils nur ein Element mit einer Referenznummer bezeichnet. Jede Ausnehmung 11 weist eine, in vorliegender Abbildung nach oben gerichtete, Öffnung 12 auf. Dabei ist in jeder Ausnehmung 11 ein Fadenführer 3 angeordnet. Der Fadenführer 3 wird nachfolgend unter Bezugnahme auf die Figuren 2a und 2b im Detail erläutert.

In der Figur 1 sind zwei Fadenführer 3 gezeigt, welche sich in einer Einschubrichtung E oberhalb der Ausnehmung 11 befinden. Durch das Bewegen der Fadenführer 3 in die Einschubrichtung E sind die Fadenführer 3 in die Ausnehmung 11 einsetzbar. Jeder Fadenführer 3 weist eine Kontaktfläche 32 auf (siehe Figur 2 und 3). Die Kontaktfläche 32 ist beidseits durch einen vorstehenden Nocken 34 begrenzt und bildet zusammen mit den Nocken 34 eine Nut 35. Diese Nut 35 weist eine Breite zwischen den Nocken 34 auf, die im Wesentlichen der Dicke des Basiselementes 1 (siehe Figur 1) entspricht. Das heisst, beim Einschub der Fadenführer 3 in die Ausnehmung 11 des Basiselementes 1 gleitet diese Nut entlang einer korrespondierenden Struktur 16 des Basiselementes 1. Die beidseitig der Kontaktfläche 32 angeordneten Nocken 34 umgreifen dabei die korrespondierende Struktur 16 des Basiselementes 1. Somit ist der Fadenführer gegen ein Verschieben in Fadenbewegungsrichtung F (oder entgegen dieser Richtung) gesichert.

Sobald alle Fadenführer 3 in die entsprechenden Ausnehmungen 11 durch die Öffnung 12 eingesetzt sind, wird das Deckelement 2 mit dem Basiselement 1 verbunden, um eine funktionstüchtige Einheit bereitzustellen.

Das Deckelement 2 weist Durchführungen 24 auf, deren Kontur im Wesentlichen der Kontur der Ausnehmungen 11 des Basiselementes 1 entsprechen. In einer Anlagefläche 25 des Deckelementes 2 ist eine Einfräsung 23 vorgesehen. Die Einfräsung 23 ist derart ausgebildet, dass an einzelnen Stegen 22, die zwischen den Durchführungen 24 angeordnet sind, Vorsprünge 21 gebildet werden. Die Einfräsung entspricht im Wesentlichen etwas mehr als der Dicke der beidseitig der Kontaktfläche 32 angeordneten Nocken (siehe Figur 2a).

Wenn das Deckelement 2 mit seiner Anlagefläche 25 auf einer korrespondierenden Anlagefläche 15 des Basiselementes 1 angeordnet ist, umgreift die Einfräsung 23 mit den Vorsprüngen 21 den Teil der Fadenführer 3 (nämlich einer der Nocken 34), welcher über das Basiselement 1 hervorsteht. Durch das Festschrauben des Deckelementes 2 mit den Schrauben 13 am Basiselement 2 sind somit alle Fadenführer 3 gegen Verlust gesichert. Ebenso verhindern die Vorsprünge 21 einen Verlust der Fadenführer 3 entgegen der Einschubrichtung. Auf Grund der Abdeckung der Fadenführer 3 mit dem Deckelelement 2 wird der in der Regel aus keramischem Material gefertigte Fadenführer ausserdem gegen Stösse und damit Beschädigungen von aussen geschützt.

Die Figuren 2 und 3 zeigen jeweils eine mögliche Ausführungsform eines Fadenführers 3. Der Fadenführer 3 in der Figur 2 ist im Wesentlichen als Öse ausgebildet, die quer zur Fadenbewegungsrichtung F (in der Figur 2 und 3 je als Pfeil dargestellt) eine Öffnung 31 aufweist. In einer Draufsicht (siehe Figur 6) auf die Öffnung 31 ist erkennbar, dass die Öffnung 31 schräg zur Fadenbewegungsrichtung ausgebildet ist. Dadurch wird ein direktes radiales Entfernen des Fadens aus dem Fadenführer 3 verhindert.

Der Fadenführer der Figur 3 weist zur Sicherung des Fadens einen Fortsatz 33 auf, der in eine Öffnung 36 eingreift, mit dieser aber nicht verbunden ist. Dadurch ist es ebenfalls möglich, einen Faden in den Fadenführer einzulegen und radiales Entfernen des Fadens aus dem Fadenführer 3 zu verhindern (siehe auch Figur 7) .

Figur 4 zeigt eine vergrösserte Darstellung eines Ausschnitts aus dem Basiselement 1 mit eingesetzten Fadenführern 3. Die Stege 22 des Basiselements 1 weisen jeweils einen Vorsprung 21 auf. Ein Vorsprung 21 ist in Kontakt mit der Kontaktfläche 32 (siehe Fig 2 und 3) jeweils am Ende eines Schenkels von zwei benachbarten Fadenführern 3. Dadurch werden die Fadenführer 3 entgegen der Einschubrichtung E in den Ausnehmungen 11 des Basiselements 1 gehalten.

Figur 5 zeigt eine Draufsicht auf das Basiselement 1 und (siehe rechte Seite in Figur 5) Schnittdarstellungen entlang der Ebene A-A und B-B.

Figuren 6 und 7 zeigen eine schematische Draufsicht auf die Fadenführer aus den Figuren 2 und 3.

Figur 8 zeigt eine alternative Ausführungsform einer Fadenführeinrichtung 100. Das Deckelelement 2 ist um eine Schwenkachse S verschwenkbar angeordnet. Zum Öffnen und Schliessen kann das Deckelelement 2 in Pfeilrichtung verschwenkt werden und mit einem nur schematisch dargestellten Verschlussbügel 16 an einem Vorsprung 16' des Basiselements 1 verschlossen werden.

Figur 9 zeigt eine alternative Ausführungsform von Fadenführern. Das Basiselement 1 und das Deckelelement 2 entsprechen in ihrem Aufbau im Wesentlichen der Ausführungsform gemäss Figur 1. Gleiche Teile werden nicht erneut bezeichnet oder beschrieben. Im Unterschied zu der Ausführungsform gemäss Figur 1 weist das Basiselement 1 Aussparungen 13 auf. Entsprechend ist das Deckelelement mit einer Ausnehmung 25 versehen. Die Ausnehmung 25 verläuft bei aufgesetztem Deckelelement 2 an ihrem oberen Rand im Wesentlichen kongruent mit den Aussparungen 13. Die Luft strömt im Wesentlichen in Fadenlaufrichtung quer zu den Fadenführern vorne und hinten aus der Düse. Die ausströmende Luft wird am Basiselement 1 abgelenkt und bringt das Garn in Schwingung. Dieser Effekt wird durch die Aussparungen 13 verringert. Im Unterschied zum Ausführungsbeispiel gemäss Figur 1 sind in Figur 9 mehrere (konkret vier) Fadenführer in Gruppen 5 zusammengefasst.

Figuren 10a und 10b zeigen perspektivische Darstellungen auf die Gruppen 5 von Fadenführern gemäss Figur 9. In den Fadenführern sind optionale Aussparungen 6 vorgesehen, die einen zusätzlichen Führungseffekt bieten können.

## Patentansprüche

1. Fadenführeinrichtung (100) zum Führen von Fäden umfassend ein Basiselement (1), mindestens ein Deckelement (2) und zumindest einen Fadenführer (3), wobei der zumindest eine Fadenführer (3) in einer Ausnehmung (11) des Basiselementes (1) anordenbar oder angeordnet ist, **dadurch gekennzeichnet, dass**
der zumindest eine Fadenführer (3) mit dem Deckelement(2) am Basiselement lösbar gehalten ist .

2. Fadenführeinrichtung (100) nach Anspruch 1, **dadurch gekennzeichnet, dass** der Fadenführer (3) quer zur bestimmungsgemässen Fadenbewegungsrichtung (F) eine Öffnung (31) zum Einlegen des Fadens aufweist.

3. Fadenführeinrichtung (100) nach Anspruch 1 oder 2, **dadurch gekennzeichnet, dass** die Ausnehmung (11) im Basiselement quer zur bestimmungsgemässen Fadenbewegungsrichtung (F) eine Öffnung (12) zum Einsetzen des Fadenführers (3) aufweist.

4. Fadenführeinrichtung (100) nach einem der Ansprüche 1 bis 3, **dadurch gekennzeichnet, dass** das Basiselement zwei oder mehr Ausnehmungen (11) aufweist und jeder Ausnehmung (11) ein Fadenführer (3) zugeordnet ist.

5. Fadenführeinrichtung nach einem der Ansprüche 1 bis 4,
**dadurch gekennzeichnet, dass** das Deckelement zumindest einen Vorsprung (21) zum Verhindern einer Bewegung des Fadenführers (3) entgegen einer Einschubrichtung (E) aufweist, wobei der Vorsprung (21) vorzugsweise in Kontakt mit einer Kontaktfläche (32) des Fadenführers (3) bringbar ist.

6. Fadenführeinrichtung (100) nach Anspruch 5, **dadurch gekennzeichnet, dass** das Deckelement (2) zumindest einen Steg (22) mit einem freien Ende aufweist, wobei der Steg (22) im zwischen je zwei benachbarten Ausnehmungen (11) des Basiselementes (1) angeordnet ist.

7. Fadenführeinrichtung (100) nach Anspruche 6, **dadurch gekennzeichnet, dass** der Vorsprung (21) an dem freien Ende des Steges (22) ausgebildet ist.

8. Fadenführeinrichtung (100) nach Anspruch 6 oder 7, **dadurch gekennzeichnet, dass** der Steg (22) federnd ausgebildet ist.

9. Fadenführereinrichtung nach einen der Ansprüche 5 bis 8,
**dadurch gekennzeichnet, dass** das Deckelement (2) zum Ausbilden des zumindest einen Vorsprungs (21) einen Hinterschnitt oder eine Vertiefung, insbesondere eine Einfräsung (23) aufweist.

10. Fadenführereinrichtung nach einen der Ansprüche 1 bis 9,
**dadurch gekennzeichnet, dass** das Deckelement (2) Durchführungen (24) aufweist und vorzugsweise das Deckelement (2) und das Basiselement (1) zumindest in Bezug auf die Ausnehmungen (11) und Durchführungen (24) eine im Wesentlichen ähnliche Kontur aufweisen.

11. Fadenführereinrichtung nach einen der Ansprüche 1 bis 10,
**dadurch gekennzeichnet, dass** das Deckelement (2) einen gemeinsamen Vorsprung (21) für zwei Fadenführer (3) aufweist.

12. Fadenführeinrichtung (100) nach einem der Ansprüche 1 bis 11, **dadurch gekennzeichnet, dass** das Deckelement (2) mit dem Basiselement (1) verschraubt oder verschraubbar ist.

13. Fadenführeinrichtung (100) nach einem der Ansprüche 1 bis 11, **dadurch gekennzeichnet, dass** das Deckelement (2) mit dem Basiselement (1) gelenkig und insbesondere verschwenkbar verbunden ist, wobei zum Fixieren des Deckelementes (2) vorzugsweise ein Schnellverschluss (16,16`) vorgesehen ist.

14. Fadenführeinrichtung (100) nach einem der Ansprüche 1 bis 13, **dadurch gekennzeichnet, dass** der Fadenführer (3) einen Querschnitt zum Eingriff in das Basiselement (1) aufweist, der derart ausgebildet ist, dass der Fadenführer das Basiselement mindestens teilweise beidseitig umgreift oder umgreifen kann, und insbesondere als im wesentlichen rechtwinklige Nut- Nockenverbindung ausgebildet ist.

15. Fadenführeinrichtung (100) nach einem der Ansprüche 1 bis 14, **dadurch gekennzeichnet, dass** der Fadenführer (3) aus einem keramischen Material gefertigt ist.

16. Fadenführeinrichtung (100) nach einem der Ansprüche 10 bis 15, **dadurch gekennzeichnet, dass** das Deckelelement derart ausgebildet ist, dass die Fadenführer (3) gegen Stösse geschützt sind, wobei insbesondere Aussparungen am Deckelelement im Wesentlichen kongruent ausgebildet sind wie Aussparungen am Basiselement (1).

17. Fadenführeinrichtung (100) nach einem der Ansprüche 1 bis 16, **dadurch gekennzeichnet, dass** mehrere Fadenführer (3) in Gruppen (5) zusammengefasst sind.

18. Fadenführeinrichtung nach einem der Ansprüche 1 bis 17, **dadurch gekennzeichnet, dass** das Basiselement mit Entlüftungsaussparungen (13) versehen ist.

## Claims

1. A thread guiding device (100) for the guidance of threads, comprising a base element (1), at least one cover element (2) and at least one thread guide (3), wherein the at least one thread guide (3) is arrangeable or arranged in a recess (11) of the base element (1), **characterized in that** the at least one thread guide (3) is held or holdable with the cover element (2) detachably on the base element.

2. The thread guiding device (100) as claimed in claim 1, **characterized in that** the thread guide (3) transversely to the intended direction of movement of the thread (F) has an opening (31) for the feed-in of the thread.

3. The thread guiding device (100) as claimed in claim 1 or 2, **characterized in that** the recess (11) in the base element has transversely to the intended direction of movement of the thread (F) an opening (12) for the insertion of the thread guide (3).

4. The thread guiding device (100) as claimed in claims 1 to 3, **characterized in that** the base element has two or more recesses (11) and each recess (11) is assigned a thread guide (3).

5. The thread guiding device as claimed in claims 1 to 4, **characterized in that** the cover element has at least one projection (21) for preventing a movement of the thread guide (3) counter to a slide-in direction (E), wherein the projection (21) can preferably be brought into contact with a contact surface (32) of the thread guide (3).

6. The thread guiding device (100) as claimed in claim 5, **characterized in that** the cover element (2) has at least one web (22) having a free end, wherein the web (22) is arranged between respectively two adjacent recesses (11) of the base element (1).

7. The thread guiding device (100) as claimed in claims 6, **characterized in that** the projection (21) is configured on the free end of the web (22).

8. The thread guiding device (100) as claimed in claim 6 or 7, **characterized in that** the web (22) is of resilient configuration.

9. The thread guide device as claimed in one of claims 5 to 8, **characterized in that** the cover element (2), for the formation of the at least one projection (21), has an undercut or a depression, in particular a milled recess (23) .

10. The thread guide device as claimed in one of claims 1 to 9, **characterized in that** the cover element (2) has feed-throughs (24), and preferably the cover element (2) and the base element (1) have, at least in relation to the recesses (11) and feed-throughs (24), a substantially similar contour.

11. The thread guide device as claimed in one of claims 1 to 10, **characterized in that** the cover element (2) has a common projection (21) for two thread guides (3).

12. The thread guiding device (100) as claimed in claims 1 to 11, **characterized in that** the cover element (2) is screwed or screwable to the base element (1).

13. The thread guiding device (100) as claimed in claims 1 to 11, **characterized in that** the cover element (2) is articulately, and in particular pivotably, connected to the base element (1), wherein, for the fixing of the cover element (2), a quick-release fastener (16,16`) is preferably provided.

14. The thread guiding device (100) as claimed in claims 1 to 13, **characterized in that** the thread guide (3) has a cross section for engagement in the base element (1), which cross section is configured such that the thread guide encompasses or can encompass the base element at least partially on both sides and, in particular, is configured as a substantially right-angled groove-and-cam joint.

15. The thread guiding device (100) as claimed in claims 1 to 14, **characterized in that** the thread guide (3) is produced from a ceramic material.

16. The thread guiding device (100) as claimed in claims 10 to 15, **characterized in that** the cover element is configured such that the thread guides (3) are protected against shocks, wherein, in particular, cutouts on the cover element are of substantially congruent configuration, like cutouts on the base element (1).

17. The thread guiding device (100) as claimed in claims 1 to 16, **characterized in that** a plurality of thread guides (3) are combined into groups (5).

18. The thread guiding device as claimed in claims 1 to 17, **characterized in that** the base element is provided with venting cutouts (13).

## Revendications

1. Dispositif de guidage de filets (100) pour le guidage de filets, comprenant un élément de base (1), au moins un élément de recouvrement (2) et au moins un guide-fil (3), dans lequel le au moins un guide-fil (3) peut être disposé ou est disposé dans un évidement (11) de l'élément de base (1), **caractérisé en ce que**
l'au moins un guide-fil (3) est maintenu ou peut être maintenu avec l'élément de couverture (2) de manière amovible sur l'élément de base.

2. Dispositif de guidage de fil (100) selon la revendication 1, **caractérisé en ce que** le guide-fil (3) transversalement à la direction de déplacement prévue du fil (F) présente une ouverture (31) pour l'introduction du fil.

3. Dispositif de guidage de fil (100) selon la revendication 1 ou 2, **caractérisé en ce que** l'évidement (11) dans l'élément de base présente transversalement à la direction de mouvement prévue du fil (F) une ouverture (12) pour l'insertion du guide-fil (3).

4. Dispositif de guidage de fil (100) selon les revendications 1 à 3, **caractérisé en ce que** l'élément de base présente deux ou plusieurs évidements (11) et chaque évidement (11) est affecté d'un guide-fil (3).

5. Le dispositif de guidage de fil selon les revendications 1 à 4, **caractérisé en ce que** l'élément de recouvrement comporte au moins une saillie (21) pour empêcher un mouvement du guide-fil (3) dans le sens inverse d'une direction de glissement (E), la saillie (21) pouvant de préférence être mise en contact avec une surface de contact (32) du guide-fil (3).

6. Dispositif de guidage de fil (100) selon la revendication 5, **caractérisé en ce que** l'élément de recouvrement (2) comporte au moins une âme (22) ayant une extrémité libre, l'âme (22) étant disposée entre respectivement deux évidements adjacents (11) de l'élément de base (1).

7. Dispositif de guidage de fil (100) selon les revendications 6, **caractérisé en ce que** la saillie (21) est configurée sur l'extrémité libre de la bande (22).

8. Dispositif de guidage de fil (100) selon la revendication 6 ou 7, **caractérisé en ce que** la bande (22) est de configuration élastique.

9. Dispositif de guidage de fil selon l'une des revendications 5 à 8, **caractérisé en ce que** l'élément de recouvrement (2), pour la formation de la au moins une saillie (21), présente une contre-dépouille ou un évidement, en particulier un évidement fraisé (23).

10. Dispositif guide-fil selon l'une des revendications 1 à 9, **caractérisé en ce que** l'élément de recouvrement (2) comporte des traversées (24), et de préférence l'élément de recouvrement (2) et l'élément de base (1) ont, au moins en ce qui concerne les évidements (11) et les traversées (24), un contour sensiblement similaire.

11. Dispositif de guide-fil selon l'une des revendications 1 à 10, **caractérisé en ce que** l'élément de recouvrement (2) présente une saillie commune (21) pour deux guides-fils (3) .

12. Dispositif de guidage de filets (100) selon les revendications 1 à 11, **caractérisé en ce que** l'élément de recouvrement (2) est vissé ou vissable à l'élément de base (1) .

13. Dispositif de guidage de fil (100) selon les revendications 1 à 11, **caractérisé en ce que** l'élément de couverture (2) est relié de manière articulée, et en particulier pivotante, à l'élément de base (1), dans lequel, pour la fixation de l'élément de couverture (2), une attache rapide (16, 16') est de préférence prévue.

14. Dispositif de guidage de filets (100) selon les revendications 1 à 13, **caractérisé en ce que** le guide-fil (3) présente une section transversale pour l'engagement dans l'élément de base (1), laquelle section transversale est configurée de telle sorte que le guide-fil englobe ou peut englober l'élément de base au moins partiellement des deux côtés et, en particulier, est configuré comme un joint à rainure et à cames sensiblement à angle droit.

15. Dispositif de guidage de fil (100) selon les revendications 1 à 14, **caractérisé en ce que** le guide-fil (3) est fabriqué à partir d'un matériau céramique.

16. Dispositif de guidage de fil (100) selon les revendications 10 à 15, **caractérisé en ce que** l'élément de couverture est configuré de manière à protéger les guides-fils (3) contre les chocs, dans lequel, en particulier, les découpes sur l'élément de couverture sont de configuration sensiblement congruente, comme les découpes sur l'élément de base (1).

17. Le dispositif de guidage de fil (100) selon les revendications 1 à 16, **caractérisé en ce qu'**une pluralité de guides-fils (3) sont combinés en groupes (5).

18. Dispositif de guidage de fil selon les revendications 1 à 17, **caractérisé en ce que** l'élément de base est pourvu de découpes d'aération (13).
